# EUROPÄISCHE PATENTSCHRIFT

(11) **EP 3 195 780 B1**
(45) Veröffentlichungstag und Bekanntmachung des Hinweises auf die Patenterteilung: **16.05.2018**
(21) Anmeldenummer: 17151699.0
(22) Anmeldetag: 17.01.2017
(51) Int. Cl.: A47L 7/00, A47L 5/24

(54) **SAUGDÜSE**
SUCTION NOZZLE
BUSE D'ASPIRATION

(30) Priorität: 22.01.2016 DE 202016100286 U
(43) Veröffentlichungstag der Anmeldung: 26.07.2017
(73) Patentinhaber: Leifheit AG, 56377 Nassau (DE)
(72) Erfinder: Spielbusch, Patrick, 56068 Koblenz (DE); Meier, Rolf-Jürgen, 65594 Runkel (DE)
(74) Vertreter: Bungartz Christophersen Partnerschaft mbB Patentanwälte

(56) Entgegenhaltungen:
- EP-A1- 2 638 839
- WO-A1-2016/029967

## Beschreibung

Die Erfindung betrifft eine Saugdüse für ein tragbares Sauggerät zum Aufsaugen von Sauggut in Form von Flüssigkeiten oder Gemischen von Flüssigkeit, Luft und/oder Schmutzpartikeln nach dem Oberbegriff des Anspruchs 1.

Insbesondere weist ein solches Sauggerät eine, eine untere Längsseite aufweisende Gehäuseschale, eine auf der Gehäuseschale befestigte Gehäuseabdeckung und eine Abziehlippe auf, die in einer zwischen der Gehäuseschale und der Gehäuseabdeckung verlaufenden Nut im Bereich der unteren Längsseite gehalten ist und sich mit einer Abziehkante von der Gehäuseschale nach außen erstreckt und längs der unteren Längsseite verläuft. Die Saugdüse besitzt ferner in einem der Abziehlippe abgewandten Bereich einen Verbindungsbereich zur Verbindung mit einem Ansaugkanal des tragbaren Gerätes und im Bereich der Abziehlippe einen mit dem Verbindungbereich in Strömungsverbindung stehenden Ansaugspalt, über den sich vor der Abziehlippe sammelndes Sauggut ansaugen lässt.

Eine Saugdüse dieser Art ist aus der EP2638839 A1 bekannt. Solche Saugdüsen werden in Verbindung mit Handgeräten zum Aufsaugen von Flüssigkeiten verwendet. Dabei kann die Flüssigkeit sowohl von einem einer vertikalen oder schräg stehenden Fläche als auch von einer ebenen Fläche, etwa einem Tisch oder einem Boden aufgesaugt werden. Die Saugdüsen werden hierzu an ein tragbares Sauggerät über einen Stutzen angeschlossen.

Im vorderen Bereich weisen die Saugdüsen einen Saugmund auf, der von der Abziehlippe und einer parallel zu dieser angeordneten Ansauglippe gebildet ist, wobei zwischen der Abziehlippe und der Ansauglippe der eigentliche Ansaugspalt verläuft. Damit die Ansauglippe sich nicht durch den Saugdruck an die Abziehlippe anlegt und somit den Saugmund verschließt sind üblicherweise kleine Distanzhalter in Form von Erhebungen vorgesehen, die die Abziehlippe und die Ansauglippe auf einen Mindestabstand halten.

Die Abziehlippe erstreckt sich üblicherweise über die gesamte Breite der Saugdüse. Sie ist elastisch ausgebildet und in Abzugsrichtung hinter der Ansauglippe angeordnet, wobei die Ansauglippe meist kleinere Spalten aufweist, um die Flüssigkeit auch dann hindurch zulassen, wenn der Benutzer die Saugdüse so abwinkelt, dass die Ansauglippe ihrerseits längst der abzuziehenden Fläche mit Kontakt zu dieser bewegt wird.

Mit diesen Saugdüsen kann sowohl Flüssigkeit als auch ein Gemisch von Flüssigkeiten und sonstigem Sauggut, zum Beispiel Staub, aufgesaugt werden. Die Abziehlippe wird dabei längs der Fläche verfahren und kann hierdurch verschleißen. Ferner kann es bei bestimmten Anwendungen gewünscht sein, eine kleinere Abziehlippe zu verwenden. Benutzt zum Beispiel der Benutzer die Saugdüse in Verbindung mit dem Reinigen von Sprossenfenstern, muss die Abziehlippe so klein sein, dass sie zwischen die einzelnen Sprossen des Fensters passt. Gleichzeitig kann der gleiche Benutzer aber auch zum Reinigen größerer Flächen eine größere Arbeitsbreite durch eine entsprechend längere größere Abziehlippe wünschen.

Der Nachteil der bekannten Saugdüsen besteht somit darin, dass die Abziehlippe entweder fest mit dem Gehäuse der Saugdüse verbunden ist oder nur mit relativ hohem Aufwand ausgetauscht werden kann.

Aufgabe der Erfindung ist es daher, eine Saugdüse zu schaffen, die einen sicheren Halt und eine einfache Austauschmöglichkeit der Abziehlippe ermöglicht.

Diese Aufgabe wird nach der Erfindung durch eine Saugdüse nach Anspruch 1 gelöst. Die erfindungsgemäße Saugdüse weist nun eine Abziehlippenaufnahme auf, in der zumindest ein Klemmmittel angeordnet ist, das derart in die Abziehlippenaufnahme hineinragt, dass es unter Aufbringen einer Klemmkraft die Abziehlippe gegen eine Wandung der Abziehlippenaufnahme zu pressen vermag.

Durch die erfindungsgemäße Ausgestaltung der Saugdüse kann nun die Abziehlippe einfach ausgetauscht werden. Hierzu kann das Klemmmittel gelöst werden, so dass die Abziehlippe seitlich aus der Abziehlippenaufnahme herausgezogen werden kann. Dies ermöglicht zum einen den leichten Austausch einer beschädigten Abziehlippe oder das Ersetzen einer zu großen Abziehlippe durch eine kleinere Abziehlippe. Die kleinere Abziehlippe kann dabei so ausgebildet sein, dass sie mit einem mittleren Bereich nach unten hervorspringt, wie es auch bei der größeren Abziehlippe der Fall ist. Seitlich an diesen mittleren Bereich können sich dann reine Verschlussbereiche anschließen, die den Spalt zwischen der Gehäuseabdeckung und der Gehäuseschale verschließen, um hier die Saugfunktion im nicht benötigten Bereich zu deaktivieren. Alternativ kann natürlich auch dieser seitliche, nicht benötigte Teil des Saugspalts über entsprechende Verschlussmittel separat von der Abziehlippe verschlossen werden. In diesem Fall ist die Saugdüse so ausgebildet, dass sie sowohl Klemmmittel zur Befestigung der Abziehlippe als auch zur Befestigung dieser Verschlussmittel aufweist.

Bevorzugt ist das Klemmmittel von einem Druckstück gebildet, das als Dorn oder Rippe ausgebildet sein kann und in die Abziehlippenaufnahme hineinragt. Dieses Druckstück fixiert dann den oberen Teil der Abziehlippe, der im Wesentlichen die gleiche Form aufweist, wie die Abziehlippenaufnahme, so dass dieser obere Teil der Abziehlippe leicht in die Abziehlippenaufnahme eingeschoben werden kann. Die Abziehlippe kann hierzu zusätzlich ein knickstabiles Schubelement, zum Beispiel in Form einer längs der oberen Kante der Abziehlippe verlaufenden Stange, aufweisen. Auch kann die Abziehlippe in einem U-förmigen Halter gehalten sein, der in die Abziehlippenaufnahme eingeschoben wird. In den beiden letztgenannten Fällen kann das Druckstück entweder unmittelbar auf die Abziehlippe oder auch auf das Schubelement bzw. den U-förmigen Halter wirken.

Die Gehäuseschale der Saugdüse weist bei einer bevorzugten Ausgestaltung der Erfindung einen offenen, oder geschlossenen Kanal auf, der über den Verbindungsstutzen mit dem Ansaugkanal eines tragbaren Sauggerätes verbunden werden kann. Im Fall eines offenen Kanals wird dieser dann durch das Aufsetzen der Gehäuseabdeckung geschlossen, so dass der Unterdruck zwischen Abziehlippe und Ansauglippe aufgebracht werden kann. Hierzu erweitert sich der geschlossene Kanal zu einem zwischen der Abziehlippe und der Ansauglippe verlaufenden Spalt.

Bei der bevorzugten Ausgestaltung der Erfindung ist das Klemmmittel entweder an der Gehäuseschale oder der Gehäuseabdeckung angeordnet. Der Klemmbereich dieses Klemmmittels ragt dann in die Abziehlippenaufnahme hinein, wobei die Abziehlippenaufnahme zwischen der Gehäuseschale und der Gehäuseabdeckung ausgebildet ist. Hierzu weist eines der beiden Bauteile oder beide Bauteile, nämlich Gehäuseschale und Gehäuseabdeckung, eine Nut auf, die nach Zusammensetzen der beiden Bauteile die Abziehlippenaufnahme bildet. Dies bedeutet, dass zur Montage der Abziehlippe diese in eines der beiden Bauteile eingelegt wird und anschließend durch Befestigen des anderen Bauteils die Abziehlippe in der Abziehlippenaufnahme fixiert wird.

Alternativ kann das Klemmmittel natürlich auch an der Abziehlippe selbst angeordnet sein. Hierzu kann die Abziehlippe Verdickungen aufweisen, die in der Abziehlippenaufnahme zusammengedrückt werden und die Klemmkraft erzeugen. In beiden Fällen kann durch Lösen der Gehäuseabdeckung von der Gehäuseschale die Abziehlippenaufnahme vergrößert oder geöffnet werden, so dass die Klemmkraft durch das Klemmmittel aufgehoben wird. Hierzu ist bevorzugt die von dem Klemmmittel aufgebrachte Klemmkraft räumlich so gerichtet, dass sie in die Richtung orientiert ist, in der die Abziehlippenaufnahme vergrößert ist. Üblicherweise wird dies eine zur Längserstreckung der Abziehlippe senkrechte Richtung sein, die gleichzeitig auch die Löserichtung ist, in der die Gehäuseabdeckung von der Gehäuseschale entnommen werden kann.

Eine weitere bevorzugte Ausgestaltung der Erfindung weist ein Stellmittel auf, das entweder an seinem Ende das Klemmmittel aufweist oder über das das Klemmmittel gegen die Abziehlippe anstellbar ist. Im erstgenannten Fall kann das Stellmittel eine einfache Schraube sein, die in die Gehäuseabdeckung oder die Gehäuseschale eingeschraubt wird und sich mit ihrem vorderen Ende nach Einschrauben an der Abziehlippe diese festklemmend abstützt. Im zweiten Fall kann das Klemmmittel zum Beispiel beweglich in der Gehäuseschale oder der Gehäuseabdeckung gelagert sein, wobei das Stellmittel dann in diesem Lagerbereich hineingeschraubt oder eingedrückt werden kann, so dass das Stellmittel das Klemmmittel in Richtung der Abziehlippe zu verlagern vermag.

Das Stellmittel kann eine normale Schraube sein, alternativ können hier Flügelschrauben oder Knebelschrauben verwendet werden. Auch ist es nicht notwendig, dass diese Schraube mit mehrfachen Umdrehungen innerhalb ihres Gewindes eingeschraubt wird, wichtig ist lediglich die Tatsache, dass eine entsprechende Weglänge des vorderen Endes des Stellmittels vorgesehen ist, so dass die notwendige Klemmkraft auf das Klemmmittel aufgebracht werden kann.

Bei einer ganz besonders bevorzugten Ausgestaltung werden zumindest zwei Stellmittel verwendet, mit denen die Gehäuseabdeckung auf der Gehäuseschale fixiert wird. Die Gehäuseabdeckung kann dabei zum Beispiel von zwei seitlich abdecken Bereichen gebildet sein, die auf einen geschlossenen Saugkanal aufweisende Gehäuseschale aufgeschraubt werden und so im Seitenbereich der Saugdüse die Abziehlippe fixieren. Diese Schrauben können gleichzeitig auch durch Durchgangsöffnungen in der Ansauglippe hindurchgeführt sein, so dass die gleichzeitig die Ansauglippe an der Gehäuseschale oder der Gehäuseabdeckung halten. Auch diese Ansauglippe kann durch verschrauben der Gehäuseschale mit der Gehäuseabdeckung dann räumlich fixiert werden, in dem der obere Teil der Ansauglippe zwischen beiden Bauteilen eingeklemmt wird.

Zum Austausch der Abziehlippe können nun die Schrauben etwas gelöst werden, so dass sich die Gehäuseabdeckung etwas von der Gehäuseschale beabstandet und so die Abziehlippenaufnahme, die hier zwischen den beiden Bauteilen ausgebildet ist, sich in Löserichtung erweitert. Hierdurch wird das Spiel zwischen der Abziehlippenaufnahme der darin eingelegten Abziehlippe vergrößert, so dass die Abziehlippe seitlich herausziehbar ist. Gleichzeitig wird die Verbindung zwischen Gehäuseschale und Gehäuseabdeckung aber nur gelöst, so dass die beiden Teile weiterhin, zahllose aber ohne Risiko eines Abfallens der Gehäuseabdeckung miteinander verbunden bleiben.

Die Abziehlippenaufnahme ist bei den erfindungsgemäßen Saugdüsen bevorzugt so gestaltet, dass sie zumindest im Bereich der Klemmmittel einer Negativform der Form der Abziehlippe im angespannten Bereich besitzt. Hinzu kann ein gewisses Spiel kommen, damit die Abziehlippe leicht in der Abziehlippenaufnahme hin und her geschoben werden kann. Dies hängt letztlich von Material der Abziehlippe ab, insbesondere weiche Materialien werden ein größeres Spiel benötigen, damit die Abziehlippe ohne Knickgefahr von der Seite in die Saugdüse eingeschoben werden kann, ohne dass die Gehäuseabdeckung vollständig von der Gehäuseschale entnommen werden müsste.

Weitere Merkmale und Vorteile der Erfindung ergeben sich der nachfolgenden Beschreibung bevorzugter Ausführungsbeispiele anhand der Zeichnungen.

In den Zeichnungen zeigt:
- Fig. 1: eine erfindungsgemäße Saugdüse,
- Fig. 2: eine dreidimensionale Ansicht der in Figur 1 dargestellten Saugdüse
- Fig. 3: die Einzelheit "B" aus Figur 2,
- Fig. 4: eine Schnittansicht der in Figur 1 dargestellten Saugdüse längs der Schnittlinie "A-A",
- Fig. 5: eine Schnittansicht einer weiteren Ausgestaltung einer erfindungsgemäßen Saugdüse und
- Fig. 6: eine Schnittansicht einer dritten Ausgestaltung einer erfindungsgemäßen Saugdüse.

In Figur 1 ist eine erfindungsgemäße Saugdüse dargestellt. Die Figuren 2 und 4 zeigen diese Saugdüse in einer dreidimensionalen Ansicht sowie in einer Schnittansicht. Figur 3 ist die Einzelheit "B" aus Figur 2 in vergrößerter Darstellung wiedergegeben.

Die Saugdüse weist im oberen Bereich einen Verbindungsstutzen 7 auf, über den sie mit einem tragbaren Sauggerät verbunden werden kann. Der Stutzen 7 erweitert sich in einen Ansaugkanal, der, wie am besten aus Figur 4 zu erkennen ist, in einen Ansaugspalt 9 mündet, der vorne und hinten von der Abziehlippe 3 und der Ansauglippe 4 begrenzt ist. Der Benutzer zieht bei der in Figur 4 dargestellten Orientierung und der Saugdüse das Gerät nach links längs einer Fläche und zieht so über die Abziehkante 8 der Abziehlippe 3 das Wasser von einer Fläche ab. Zu erkennen ist, dass die Abziehlippe 3 sich nicht an der Ansauglippe 4 festsaugen kann, da die Ansauglippe 4 im unteren Bereich kleine, im Abstand zueinander angeordnete Erhebungen aufweist, die Ansauglippe 4 im Abstand zur Abziehlippe 3 halten.

Im oberen Bereich der Abziehlippe 3 ist diese verdickt und in einer Abziehlippenaufnahme 6 gehalten. Dies ist am besten in den Figuren 2 und 4 zu erkennen. Die Abziehlippenaufnahme 6 weist einen zylindrischen Querschnitt auf und nimmt einen ebenfalls zylindrischen Bereich der Abziehlippe 3 auf. Im vorderen Bereich ist das Klemmmittel 5 vorgesehen, dass die Abziehlippe 3 in der Abziehlippenaufnahme 6 festhält. Wie am besten aus Figur 2 zu erkennen ist, ist bei der dargestellten Ausführungsform die Gehäuseabdeckung 1 so ausgebildet, dass zwei Seitenflügel besitzt, die an den beiden Seiten der Saugdüse angeordnet sind. Die Gehäuseabdeckung 1 ist auf der Gehäuseschale 2 befestigt und bildet zusammen mit der Gehäuseschale 2 auf beiden Seiten einen Teil der Abziehlippenaufnahme 6.

Werden nun Gehäuseschale 2 und Gehäuseabdeckung 1 voneinander getrennt, löst sich das Klemmmittel 5 von der Abziehlippe 3, so dass diese seitlich (in Figur senkrecht zu Papierebene) herausgezogen werden kann. Bei den Saugdüsen in den Figuren 2 und 3 dargestellten Ausführungsformen ist keine Abziehlippe 3 eingesetzt, um das Klemmmittel 5 besser darstellen zu können.

Zur Bildung der Abziehlippenaufnahme 6 ist die Gehäuseschale 2 mit einer halbzylindrischen Einsenkung versehen, an deren oberen, vorderen Rand das Klemmmittel 5 in Form einer Rippe vorgesehen ist. Wie in Figur 4 dargestellt, drückt sich dieses Klemmmittel 5 in den oberen, verdeckten Bereich der gummielastischen Abziehlippe 3. Bei der dargestellten Ausführungsform sind die Teile der Gehäuseabdeckung 1 mit der Gehäuseschale 2 verschraubt, wobei die Schrauben hier nicht sichtbar sind. Zum Austausch der Abziehlippe 3 wird die Verschraubung gelöst, so dass die Gehäuseabdeckung 1 relativ zur Gehäuseschale 2 gelockert wird und die Abziehlippe 3 seitlich aus der Saugdüse herausgezogen werden kann.

In den Figuren 5 und sechs sind zwei alternative Ausgestaltungen der Saugdüse dargestellt. In Figur 5 ist ein Stellmittel 10 vorgesehen, dass in die Gehäuseschale 2 hineingeschraubt ist, so dass das Klemmmittel 5 über Stellmittel 10 gegen den oberen, verdeckten Bereich der Abziehlippe 3 angestellt werden kann. Zum Austausch der Abziehlippe 3 muss hier nicht die Gehäuseabdeckung 1 von der Gehäuseschale 2 gelöst werden, ist es ausreichend, die das Stellmittel 10 bildende Schraube zu lösen. Hier sei eine Sechskantschraube dargestellt, alternativ kann auch eine Flügelmutter oder ein sonstiges Schraubelement Verwendung finden, das der Benutzer leicht greifen und lösen kann. Natürlich können auch alle anderen Formen von Druckknöpfen oder ähnliche Ausgestaltungen das Stellmittel 10 bilden.

Die in Figur 6 dargestellte Ausführungsform weist eine Gehäuseabdeckung 1 auf, die über ein Gelenk 11 gelenkig mit der Gehäuseschale 2 verbunden ist. Hier drängt eine Rückstellfeder 12 die beiden Teile auseinander, wobei über das Stellmittel 10, auch hier als Schraube ausgebildet, die Gehäuseabdeckung 1 auf der Gehäuseschale 2 unter Spannung der Rückstellfeder 12 gehalten ist.

Das Stellmittel 10 erstreckt sich hier auch durch die Ansauglippe 4, die hierzu im oberen Bereich Durchgangsöffnungen 13 aufweist. Dies hat den Vorteil, dass selbst dann, wenn das Stellmittel 10 gelockert wird und die Rückstellfeder 12 die Gehäuseabdeckung 1 von der Gehäuseschale 2 weggedrückt die Ansauglippe 4 nicht herunterfallen kann sondern in den Durchgangsöffnungen von dem Stellmittel 10 gehalten ist. Bei Festziehen des Stellmittels 10 richtet sich dann die Ansauglippe 4 automatisch durch die sich ergebende Flächenpressung aus.

### Bezugszeichenliste:

- 1: Gehäuseabdeckung
- 2: Gehäuseschale
- 3: Abziehlippe
- 4: Ansauglippe
- 5: Klemmmittel
- 6: Abziehlippenaufnahme
- 7: Verbindungsstutzen
- 8: Abziehkante
- 9: Ansaugspalt
- 10: Stellmittel
- 11: Gelenk
- 12: Rückstellfeder
- 13: Durchgangsöffnung

## Patentansprüche

1. Saugdüse für ein tragbares Sauggerät zum Aufsaugen von Flüssigkeit von oder Gemischen aus Flüssigkeitsanteilen, Luft und/oder Schmutzpartikeln mit
• einem Verbindungsstutzen (7) zur Verbindung mit einem Ansaugkanal des Sauggerätes,
• einer, eine untere Längsseite aufweisenden Gehäuseschale (1) und einer darauf befestigten Gehäuseabdeckung (2),
• einer zwischen Gehäuseschale (1) und Gehäuseabdeckung (2) ausgebildeten Abziehlippenaufnahme (6) und mit
• einer in der Abziehlippenaufnahme (6) gehaltenen Abziehlippe (3), die mit einer Abziehkante (8) nach außen ragt,
wobei die Abziehlippenaufnahme (6) von zumindest einer Nut gebildet ist, in die ein Rand der Abziehlippe (3) eingesteckt ist, **dadurch gekennzeichnet, dass** zumindest ein Klemmmittel (5) vorgesehen ist, das derart in die Abziehlippenaufnahme (6) hineinragt, dass es unter Aufbringen einer Klemmkraft die Abziehlippe (3) in der Abziehlippenaufnahme (6) lösbar zu fixieren vermag.

2. Saugdüse nach Anspruch 1, **dadurch gekennzeichnet, dass** die, die Abziehlippenaufnahme (6) bildende Nut einseitig jeweils von der Gehäuseschale (1) und der Gehäuseabdeckung (2) begrenzt ist, in der Rand der Abziehlippe (3), der der Abziehkante (8) abgewandt ist, eingesteckt ist, wobei der Verbindungsstutzen (7) zur Verbindung mit einem Ansaugkanal des tragbaren Sauggerätes in dem der Abziehlippe (3) abgewandten Bereich der Saugdüse vorgesehen ist und die Saugdüse im Bereich der Abziehlippe (3) einen mit dem Verbindungsstutzen (7) in Strömungsverbindung stehenden Ansaugspalt (9) zum Ansaugen des sich bei Abziehen einer Fläche vor der Abziehlippe (3) sammelnden Sauggutes aufweist.

3. Saugdüse nach Anspruch 1 oder 2, **dadurch gekennzeichnet, dass** das Klemmmittel (5) von einem Druckstück, insbesondere einem Druckstempel, einem Dorn oder einer Rippe, gebildet ist.

4. Saugdüse nach Anspruch 1, 2 oder 3, **dadurch gekennzeichnet, dass** das Klemmmittel (5) an der Gehäuseschale (1) und/oder der Gehäuseabdeckung (2) angeordnet ist und mit einem Klemmbereich derart in die Abziehlippenaufnahme (6) hineinragt, dass es unter Aufbringen einer Klemmkraft die Abziehlippe (3) in der Abziehlippenaufnahme (6) zu fixieren vermag.

5. Saugdüse nach Anspruch 1, 2 oder Anspruch 3, **dadurch gekennzeichnet, dass** das Klemmmittel (5) an der Abziehlippe (3) angeordnet ist, wobei es sich von der Oberfläche der Abziehlippe (3) mit einem Klemmbereich derart in Richtung der inneren Wandung der Abziehlippenaufnahme (6) erstreckt, dass es unter Aufbringen einer Klemmkraft die Abziehlippe (3) in der Abziehlippenaufnahme (6) zu fixieren vermag.

6. Saugdüse nach einem der vorhergehenden Ansprüche, **dadurch gekennzeichnet, dass** die lichte Größe der Abziehlippenaufnahme (6) wenigstens der Größe des in ihr gehaltenen Bereichs der Abziehlippe entspricht.

7. Saugdüse nach einem der vorhergehenden Ansprüche, **dadurch gekennzeichnet, dass** ein Stellmittel (10) vorgesehen ist, über das das Klemmmittel (5) gegen die Abziehlippe anstellbar ist.

8. Saugdüse nach dem vorhergehenden Anspruch, **dadurch gekennzeichnet, dass** das Klemmmittel (5) beweglich an der Gehäuseschale (1) oder der Gehäuseabdeckung (2) gelagert ist und das Stellmittel (10) derart ausgebildet ist, dass es von einem vom Benutzer zu betätigenden Außenbereich an der Außenseite der Gehäuseschale (1) oder der Gehäuseabdeckung (2) in das Innere der Saugdüse verläuft und durch den Benutzer zum Anstellen an die Abziehlippe (3) in eine Klemmstellung verlagerbar und in der Klemmstellung fixierbar ist.

9. Saugdüse nach Anspruch 7, **dadurch gekennzeichnet, dass** die Gehäuseschale (1) und die Gehäuseabdeckung (2) unter Aussparen der Abziehlippenaufnahme (6) zusammengesteckt sind und das Stellmittel (10) die Gehäuseschale (1) gegen die Gehäuseabdeckung (2) presst.

10. Saugdüse nach dem vorhergehenden Anspruch, **dadurch gekennzeichnet, dass** das Stellmittel (10) zumindest eine Schraube ist, wobei die Gehäuseschale (1) und die Gehäuseabdeckung (2) über die Schraube miteinander verschraubt sind.

11. Saugdüse nach einem der vorhergehenden Ansprüche, **dadurch gekennzeichnet, dass** das Stellmittel (10) in die Gehäuseschale (1) oder die Gehäuseabdeckung (2) derart eingeschraubt und ausgebildet ist, dass ein Lösen des Stellmittels (10) bis zu einem Grad, an dem das Stellmittel (10) noch in der Gehäuseschale (1) bzw. der Gehäuseabdeckung (2) gehalten ist, zunächst ein Spiel zwischen der Gehäuseschale (1) und der Gehäuseabdeckung (2) bewirkt, das ausreichend groß ist, um die Klemmwirkung des Klemmmittels (5) aufzuheben.

12. Saugdüse nach Anspruch 7, **dadurch gekennzeichnet, dass** das Stellmittel (10) unmittelbar auf das beweglich in der Gehäuseschale (1) oder der Gehäuseabdeckung (2) gelagerte Klemmmittel (5) wirkt.

13. Saugdüse nach einem der vorhergehenden Ansprüche, **dadurch gekennzeichnet, dass** die Gehäuseschale (1) und die Gehäuseabdeckung (2) gelenkig miteinander verbunden sind.

14. Saugdüse nach einem dem vorhergehenden Anspruch, **dadurch gekennzeichnet, dass** die Gehäuseschale (1) und die Gehäuseabdeckung (2) an der der Abziehlippe abgewandten Seite gelenkig miteinander verbunden sind.

## Claims

1. Suction nozzle for a portable suction unit for collecting fluids or mixtures of fluid components, air and/or dirt particles, with
• a connection pipe (7) for connection with a suction channel of the suction unit,
• a housing shell (1) having a lower longitudinal side and a housing cover (2) fitted onto the same,
• a levelling blade take-up (6) formed between the housing shell (1) and the housing cover (2), and with
• a levelling blade (3) held in the levelling blade take-up (6), which projects outwardly with a levelling edge (8),
wherein the levelling blade take-up (6) is formed by at least one groove, into which an edge of the levelling blade (3) is inserted, **characterised in that** at least one clamping means (5) is envisaged, which projects into the levelling blade take-up (6) in such a way that it can disconnectably fix the levelling blade (3) in the levelling blade take-up (6) whilst applying clamping force.

2. Suction nozzle according to claim 1, **characterised in that** the groove forming the levelling blade take-up (6) is delimited by the housing shell (1) and the housing cover (2) on one respective side each, into which the edge of the levelling blade (3) that faces away from the levelling edge (8) is inserted, wherein the connection pipe (7) for connection with a suction channel of the portable suction unit is envisaged in the area of the suction nozzle facing away from the levelling blade (3), and the suction nozzle has an intake gap (9) in flow connection with the connection pipe (7) in the area of the levelling blade (3) for collecting the suction material accumulated on a surface in front of the levelling blade (3).

3. Suction nozzle according to claim 1 or 2, **characterised in that** the clamping means (5) is formed by a pressure section, in particular a pressure stamp, a mandrel or a rib,

4. Suction nozzle according to claim 1, 2 or 3, **characterised in that** the clamping means (5) is arranged on the housing shell (1) and/or the housing cover (2) and projects into the levelling blade take-up (6) with a clamping area in such a way that it can fix the levelling blade (3) in the levelling blade take-up (6) by applying a clamping force.

5. Suction nozzle according to claim 1, 2 or claim 3, **characterised in that** the clamping means (5) is arranged on the levelling blade (3), wherein it extends from the surface of the levelling blade (3) with a clamping area in the direction of the inner wall of the levelling blade take-up (6) in such a way that it can fix the levelling blade (3) in the levelling blade take-up (6) by applying a clamping force.

6. Suction nozzle according to one of the preceding claims, **characterised in that** the clear height of the levelling blade take-up (6) equals at least the height of the area of the levelling blade held in the same,

7. Suction nozzle according to one of the preceding claims, **characterised in that** a setting means (10) is envisaged, with which the clamping means (5) can be adjusted against the levelling blade.

8. Suction nozzle according to one of the preceding claims, **characterised in that** the clamping means (5) is moveable mounted on the housing shell (1) or the housing cover (2), and that the setting means (10) is designed in such a way that it extends from an outer area on the outside of the housing shell (1) or the housing cover (2) to be activated by the user into the interior of the suction nozzle and can be displaced into a clamping position by the user and fixed in the clamping position for adjusting it to the levelling blade (3).

9. Suction nozzle according to claim 7, **characterised in that** the housing shell (1) and the housing cover (2) are plugged together whilst leaving out the levelling blade take-up (6) and the setting means (10) presses the housing shell (1) against the housing cover (2).

10. Suction nozzle according to the preceding claim, **characterised in that** the setting means (10) is at least one screw, wherein the housing shell (1) and the housing cover (2) are screwed to each other by means of the screw.

11. Suction nozzle according to one of the preceding claims, **characterised in that** the setting means (10) is screwed into the housing shell (1) or the housing cover (2) and is designed in such a way that a loosening of the setting means (10) to a degree where the setting means (10) is still held in the housing shell (1) or the housing cover (2) will initially effect some movement between the housing shell (1) and the housing cover (2), which is sufficient for cancelling out the clamping effect of the clamping means (5).

12. Suction nozzle according to claim 7, **characterised in that** the setting means (10) acts directly on the clamping means (5) mounted movably in the housing shell (1) or the housing cover (2).

13. Suction nozzle according to one of the preceding claims, **characterised in that** the housing shell (1) and the housing cover (2) are connected with each other via an articulated joint.

14. Suction nozzle according to one of the preceding claims, **characterised in that** the housing shell (1) and the housing cover (2) are connected with each other via an articulated joint on the side facing away from the levelling blade.

## Revendications

1. Buse d'aspiration pour un dispositif portable d'aspiration destiné à aspirer du liquide de ou des mélanges de parties liquides, de l'air et/ou des particules de poussière avec
• un embout de raccordement (7) destiné à être relié à un canal d'aspiration du dispositif d'aspiration,
• une coquille de boîtier (1) présentant un côté longitudinal inférieur et un couvercle de boîtier (2) fixé dessus,
• un logement pour raclette aspirante (6) formée entre la coquille de boîtier (1) et le couvercle de boîtier (2) et avec
• une raclette aspirante (3) maintenue dans le logement pour raclette aspirante (6), laquelle raclette faisant saillie vers l'extérieur avec un rebord de tirage (8),
le logement pour raclette aspirante (6) étant formé d'au moins une rainure dans laquelle un bord de la raclette aspirante (3) est inséré, **caractérisée en ce qu'**au moins un moyen de serrage (5) qui fait saillie dans le logement pour raclette aspirante (6) est prévu de telle sorte qu'il fixe de façon détachable la raclette aspirante (3) sous l'application d'une force de serrage dans le logement pour raclette aspirante (6).

2. Buse d'aspiration selon la revendication 1, **caractérisée en ce que** la rainure formant le logement pour raclette aspirante (6) est limitée respectivement par la coquille de boîtier (1) et le couvercle de boîtier (2) dans lequel un bord de la raclette aspirante (3) éloigné du rebord de tirage (8) est inséré, l'embout de raccordement (7) destiné à être relié à un canal d'aspiration du dispositif portable d'aspiration étant prévu dans la zone de la buse d'aspiration éloignée de la raclette aspirante (3) et la buse d'aspiration dans la zone de la raclette aspirante (3) présentant une fente d'aspiration (9) en communication fluidique avec l'embout de raccordement (7) afin d'aspirer les matières aspirées collectées devant la raclette aspirante (3) pendant l'aspiration d'une surface.

3. Buse d'aspiration selon la revendication 1 ou 2, **caractérisée en ce que** le moyen de serrage (5) est formé d'un élément de pression, notamment d'un poinçon, d'un mandrin ou d'une nervure.

4. Buse d'aspiration selon la revendication 1, 2 ou 3, **caractérisée en ce que** le moyen de serrage (5) est disposé sur la coquille de boîtier (1) et/ou sur le couvercle de boîtier (2) et fait saillie avec une zone de serrage dans le logement pour raclette aspirante (6) de telle sorte qu'il fixe la raclette aspirante (3) sous l'application d'une force de serrage dans le logement pour raclette aspirante (6).

5. Buse d'aspiration selon la revendication 1, 2 ou 3, **caractérisée en ce que** le moyen de serrage (5) est disposé sur la raclette aspirante (3), ledit moyen de serrage s'étendant de la surface de la raclette aspirante (3) avec une zone de serrage dans le sens de la paroi intérieure du logement pour raclette aspirante (6) de telle sorte qu'il fixe la raclette aspirante (3) sous l'application d'une force de serrage dans le logement pour raclette aspirante (6).

6. Buse d'aspiration selon l'une des revendications précédentes, **caractérisée en ce que** les dimensions libres du logement pour raclette aspirante (6) correspondent au moins aux dimensions de la zone maintenue en lui de la raclette aspirante.

7. Buse d'aspiration selon l'une des revendications précédentes, **caractérisée en ce qu'**un moyen de réglage (10), grâce auquel le moyen de serrage (5) peut être réglé par rapport à la raclette aspirante, est prévu.

8. Buse d'aspiration selon la revendication précédente, **caractérisée en ce que** le moyen de serrage (5) est logé mobile sur la coquille de boîtier (1) ou sur le couvercle de boîtier (2) et le moyen de réglage (10) est formé de telle sorte qu'il coulisse à l'intérieur de la buse d'aspiration d'une zone extérieure destinée à être actionnée par l'utilisateur sur le côté extérieur de la coquille de boîtier (1) ou du couvercle de boîtier (2) et peut être déplacé dans une position de serrage et fixé dans la position de serrage par l'utilisateur pour régler sur la raclette aspirante (3).

9. Buse d'aspiration selon la revendication 7, **caractérisée en ce que** la coquille de boîtier (1) et le couvercle de boîtier (2) sont assemblés en ménageant le logement pour raclette aspirante (6) et le moyen de réglage (10) appuie la coquille de boîtier (1) contre le couvercle de boîtier (2).

10. Buse d'aspiration selon la revendication précédente, **caractérisée en ce que** le moyen de réglage (10) est au moins une vis, la coquille de boîtier (1) et le couvercle de boîtier (2) étant vissés entre eux par la vis.

11. Buse d'aspiration selon l'une des revendications précédentes, **caractérisée en ce que** le moyen de réglage (10) est vissé et formé dans la coquille de boîtier (1) ou dans le couvercle de boîtier (2) de telle sorte qu'un desserrage du moyen de réglage (10), jusqu'à un degré auquel le moyen de réglage (10) est maintenu dans la coquille de boîtier (1) ou dans le couvercle de boîtier (2), entraîne tout d'abord un jeu entre la coquille de boîtier (1) et le couvercle de boîtier (2) qui est suffisamment important pour supprimer l'effet de serrage du moyen de serrage (5).

12. Buse d'aspiration selon la revendication 7, **caractérisée en ce que** le moyen de réglage (10) agit directement sur le moyen de serrage (5) logé mobile dans la coquille de boîtier (1) ou dans le couvercle de boîtier (2).

13. Buse d'aspiration selon l'une des revendications précédentes, **caractérisée en ce que** la coquille de boîtier (1) et le couvercle de boîtier (2) sont reliés entre eux de manière articulée.

14. Buse d'aspiration selon la revendication précédente, **caractérisée en ce que** la coquille de boîtier (1) et le couvercle de boîtier (2) sont reliés entre eux de manière articulée sur le côté éloigné de la raclette aspirante.
